# EUROPÄISCHE PATENTSCHRIFT

(11) **EP 1 114 902 B1**
(45) Veröffentlichungstag und Bekanntmachung des Hinweises auf die Patenterteilung: **14.06.2006**
(21) Anmeldenummer: 00890350.2
(22) Anmeldetag: 24.11.2000
(51) Int. Cl.: E04F 19/06

(54) **Abdeckvorrichtung für Bodenbelagsfugen oder dergleichen**
Device for covering the joints between floor coverings or the like
Dispositif pour recouvrir les joints des revêtements de sol ou similaires

(30) Priorität: 22.12.1999 AT 88999 U
(43) Veröffentlichungstag der Anmeldung: 11.07.2001
(73) Patentinhaber: Neuhofer, Franz, jun., 4893 Zell am Moos (AT)
(72) Erfinder: Neuhofer, Franz, jun., 4893 Zell am Moos (AT)
(74) Vertreter: Hübscher, Helmut

(56) Entgegenhaltungen:
- EP-A- 0 617 182
- EP-A- 0 844 342
- EP-A- 0 856 620
- WO-A-93/12309
- AT-U- 862
- DE-A- 4 013 459
- US-A- 3 777 438
- US-A- 5 103 612

## Beschreibung

Die Erfindung bezieht sich auf eine Abdeckvorrichtung für Bodenbelagsfugen od. dgl. mit einem U-förmigen Halterungsprofil und einer Abdeckleiste, wobei das über einen Stegteil den Fugen od. dgl. entlang am Untergrund befestigbare Halterungsprofil zwei vom Stegteil hochragende, mit der Abdeckleiste klemmend zusammensteckbare Schenkelteile aufweist. Eine derartige Abdeckvorrichtung ist beispielsweise aus der EP 0 856 620 A2 bekannt.

Biegesteife Abdeckleisten mittels einer Mehrzahl einzelner Profilstücke auf einem Untergrund zu befestigen, ist beispielsweise aus der DE 4 013 459 A und der AT 862 U bekannt. Weiters gibt es bereits Leisten aus verhältnismäßig steifem Material, die mit einer elastischen, relativ weichen Kunststoffummantelung versehen sind (EP 0 617 182 A1) und als Bewegungsfugenleisten, also zum Ausgleich von Quell- und Schwindbewegungen zweier aneinander anschließender Bodenflächen, dienen.

Mit Hilfe der eingangs gennanten Abdeckvorrichtung können Dehnungs- und Randfugen oder Stufenabsätze von Bodenbelägen, aber auch von Wand- und Deckenverkleidungen überbrückt und abgedeckt werden, wobei die Halterungsprofile mit ihren hochragenden Schenkelteilen Klemmelemente bilden und die Abdeckleisten mit in Anordnung und Querschnitt an diese Klemmelemente angepaßten Längsnuten oder Längsrippen auf die vormontierten Halterungsprofile klemmend aufsetzbar sind, wodurch sich eine unsichtbare Befestigungsmöglichkeit ergibt und die Abdeckleisten auch ohne gesonderte Verschraubungen oder Nagelungen montier- und bedarfsweise wieder demontierbar sind. Die Halterungsprofile müssen dabei zur Erreichung eines ausreichend festen Klemmsitzes aus entsprechend steifem Material bestehen, welchen Halterungsprofilen bisher auch biegesteife Abdeckleisten zugeordnet werden, so daß mit den bekannten Abdeckvorrichtungen nur geradlinig verlaufende Fugen und Absätze abgedeckt werden können, bogenförmige Verläufe jedoch durch aufwendig zu verlegende polygonal verlaufende Abdeckungen zu ersetzen sind.

Der Erfindung liegt daher die Aufgabe zugrunde, eine Abdeckvorrichtung der eingangs geschilderten Art zu schaffen, die eine rationelles Abdecken auch bogenförmig verlaufender Fugen od. dgl. erlaubt und dennoch eine sichere und belastbare Befestigung der Abdeckleisten mittels der am Untergrund befestigten Halterungsprofile sicherstellt.

Die Erfindung löst diese Aufgabe dadurch, daß bei der eingangs geschilderten Abdeckvorrichtung eine aus biegeweichem Material bestehende und um steckrichtungsparallele Achsen biegsame Abdeckleiste vorgesehen ist, der als Halterungsprofil aus biegesteifem Material eine durch querverlaufende, durch einen Schenkelteil und den Stegteil bis zum anderen Schenkelteil reichende, Einschnitte in gegeneinander um steckrichtungsparallele Achsen verschwenkbare Abschnitte unterteilbare Profilschiene zugehört. Die bedarfsweise in verschwenkbare Abschnitte unterteilten Profilschienen lassen sich schwierigkeitslos dem vorgegebenen Verlauf, auch dem bogenförmigen Verlauf von Belagsfugen oder -absätzen folgend am Untergrund befestigen, wobei die Profilschienen bei geradem Verlauf der gestreckten Länge nach bzw. bei bogenförmigem Verlauf mit dem Bogen entsprechend verschwenkten Abschnitten verlegt werden. Aufgrund der querverlaufenden Einschnitte, die je nach Profilgestaltung entlang der Außenkrümmung radiale Einschnitte und/oder entlang der Innenkrümmung geeignete zwickelförmige Einschnitte sind, läßt sich die Profilschiene trotz ihrer Herstellung aus biegesteifem Material mit ausreichender Genauigkeit dem Bogenverlauf entlang vormontieren. Die biegsame Abdeckleiste kann dann mit wenigen Handgriffen unter gleichzeitigem Verbiegen entsprechend dem Halterungsprofilverlauf auf die Profilschiene aufgedrückt und klemmend verrastet werden, so daß eine saubere Fugenabdeckung od. dgl. auch entlang eines Bogenverlaufes gewährleistet ist. Die Einschnitte in der Profilschiene werden zweckmäßigerweise erst im Zuge des Verlegens händisch vorgenommen, wozu einfache Schneidwerkzeuge, beispielsweise eine Gartenschere, genügen, sie könnten aber auch herstellerseitig über die ganze Schienenlänge verteilt vorbereitet sein.
[0005] Besteht die Abdeckleiste aus einem weichmacherhaltigen Polyvinylchlorid (PVC), besitzt die Abdeckleiste die gewünschten biegeweichen Eigenschaften, wobei das Material praktisch beliebig gefärbt werden kann und es auch möglich ist, die Leiste mit gewünschten Dekorfolien od. dgl. zu beschichten.

In der Zeichnung ist der Erfindungsgegenstand rein schematisch veranschaulicht, und zwar zeigen
Fig. 1 und 2 eine mit einer erfindungsgemäßen Abdeckvorrichtung abgedeckte Bodenbelagsfuge im Vertikalschnitt nach Linie I-I der Fig. 2 bzw. im Horizontalschnitt nach der Linie II-II der Fig. 1.

Um eine bogenförmig verlaufende Übergangsfuge F zwischen zwei Bodenbelägen B sauber abdecken zu können, ist eine Abdeckvorrichtung 1 mit einem Halterungsprofil 2 und einer Abdeckleiste 3 vorgesehen. Das Halterungsprofil 2 besteht aus einer Profilschiene 4, die über einen Stegteil 5 der Fuge F entlang am Untergrund U befestigbar ist und zwei vom Stegteil 5 hochragende Schenkelteile 6 mit endseitigen Klemmelementen 7 aufweist. Diese Profilschiene 4 aus biegesteifem Material wird im Zuge des Verlegens durch querverlaufende Einschnitte 8 in gegeneinander parallel zur Untergrundfläche um vertikale Achsen A verschwenkbare Abschnitte 9 unterteilt, so daß sie polygonlinienähnlich auch an einen bogenförmigen Verlauf der Fuge F angepaßt werden kann.

Die als Übergangsprofil dienende Abdeckleiste 3 läßt sich klemmend mit der Profilschiene 4 zusammenstecken, wozu sie an der Unterseite vorragende Längsrippen 10 bildet, die verrastend in die Klemmelemente 7 der Schenkelteile 6 der Profilschiene 4 eingreifen. Dabei kann, wie in Fig. 2 angedeutet, die Abdeckleiste 3 zum Ausgleich von Höhenunterschieden zwischen den fugenbegrenzenden Bodenbelägen B auch schräggeneigt mit der Profilschiene 4 verrastet werden. Die Abdeckleiste 3 besteht aus biegeweichem Material und ist um zur Steckrichtung R parallele Achsen biegsam, so daß sie sich beim Aufstecken auf die Profilschiene 4 dem Schienenverlauf folgend biegen läßt und eine ordnungsgemäße Abdeckung auch bogenförmig verlaufender Fugen F gewährleistet.

## Patentansprüche

1. Abdeckvorrichtung (1) für Bodenbelagsfugen od. dgl. mit einem U-förmigen Halterungsprofil (2) und einer Abdeckleiste (3), wobei das über einen Stegteil (5) den Fugen (F) od. dgl. entlang am Untergrund (U) befestigbare Halterungsprofil (2) zwei vom Stegteil (5) hochragende, mit der Abdeckleiste (3) klemmend zusammensteckbare Schenkelteile (6) aufweist, **dadurch gekennzeichnet, daß** eine aus biegeweichem Material bestehende und um steckrichtungsparallele Achsen biegsame Abdeckleiste (3) vorgesehen ist, der als Halterungsprofil aus biegesteifem Material eine durch querverlaufende, durch einen Schenkelteil (6) und den Stegteil (5) bis zum anderen Schenkelteil (6) reichende, Einschnitte (8) in gegeneinander um steckrichtungsparallele Achsen (A) verschwenkbare Abschnitte (9) unterteilbare Profilschienen (4) zugehört.

2. Abdeckvorrichtung nach Anspruch 1, **dadurch gekennzeichnet, daß** die Abdeckleiste (3) aus einem weichmacherhaltigen Polyvinylchlorid (PVC) besteht.

## Claims

1. Device for covering (1) the joints between floor coverings or the like with a U-shaped holding profile (2) and a covering strip (3) wherein the holding profile (2) which is adapted be fixed via a web part (5) along the joints (F) or the like below the floor (U) comprises two limbs (6) projecting from the web part (5) and adapted to mesh with the covering strip (3), **characterised in that** a covering strip (3) made of flexible material which can be bent about axes parallel to the positioning direction is provided, to which belongs as a holding profile made of flexurally rigid material a profile track (4) divided by cuts (8) running transversely, extending through a limb (6) and the web part (5) as far as the other limb (6), into sections (9) which can be pivoted against each other about axes (A) parallel to the positioning direction.

2. Covering device according to claim 1, **characterised in that** the covering strip (3) is made of a plasticiser-containing polyvinyl chloride (PVC).

## Revendications

1. Dispositif de recouvrement (1) pour des joints de revêtement de sol ou analogue avec un profilé de fixation (2) en forme de U et une bande de recouvrement (3), le profilé de fixation (2), pouvant être fixé au sol (U), par l'intermédiaire d'une partie âme (5), le long des joints (F) ou analogue, présentant deux parties de branches (6) assemblables par enfichage, avec effet de serrage, à la bande de recouvrement (3) en montant de la partie d'âme (5), **caractérise en ce qu'**une bande de recouvrement (3), formée d'un matériau flexible souple et susceptible de fléchir autour d'axes parallèles à la direction d'enfichage, est prévue, bande de recouvrement à laquelle se rapporte, en tant que profilé de fixation en matériau rigide en flexion, une glissière profilée (4), subdivisable en tronçons (9), pouvant pivoter les uns par rapport aux autres autour d'axes (A) parallèles à la direction d'étendue, au moyen d'entailles (8) s'étendant transversalement, passant par une partie de branche (6) et par la partie âme (5), et allant jusqu'à l'autre partie de branche (6).

2. Dispositif de recouvrement selon la revendication 1, **caractérisé en ce que** la bande de recouvrement (3) est formée d'un polychlorure de vinyle (PVC) contenant un plastifiant.
